# EUROPÄISCHE PATENTSCHRIFT

(11) **EP 3 369 496 B1**
(45) Veröffentlichungstag und Bekanntmachung des Hinweises auf die Patenterteilung: **12.05.2021**
(21) Anmeldenummer: 18158502.7
(22) Anmeldetag: 26.02.2018
(51) Int. Cl.: B22D 11/06, B22D 11/124, B22D 11/14

(54) **HORIZONTALE BANDGIESSANLAGE MIT OPTIMIERTER KÜHLUNG**
HORIZONTAL STRIP CASTING INSTALLATION WITH OPTIMISED COOLING
INSTALLATION DE COULÉE CONTINUE HORIZONTALE À REFROIDISSEMENT OPTIMISÉ

(30) Priorität: 01.03.2017 DE 102017104279
(43) Veröffentlichungstag der Anmeldung: 05.09.2018
(73) Patentinhaber: SMS Group GmbH, 40237 Düsseldorf (DE)
(72) Erfinder: Palzer, Peter, 38704 Liebenburg (DE); Evertz, Thomas, 31228 Peine (DE)
(74) Vertreter: Klüppel, Walter

(56) Entgegenhaltungen:
- DE-A1- 19 917 250
- DE-A1-102008 031 476
- DE-C2- 4 407 873
- US-A- 5 074 353
- S. GE, M. ISAC, R.I.L. GUTHRIE: "Progress in Strip Casting Technologies for Steel; Technical Developments", ISIJ INTERNATIONAL, Bd. 53, Nr. 5, 2013, XP002780589,

## Beschreibung

Die Erfindung betrifft eine Anlage zum horizontalen Bandgießen eines Vorbandes aus Metall nach dem Oberbegriff des Patentanspruchs 1.

Aus der deutschen Patentschrift DE 44 07 873 C2 ist eine horizontale Bandgießanlage zum Erzeugen eines Vorbandes aus Stahl bekannt. Die Bandgießanlage hat ein Schmelzgefäß, aus der Schmelze über eine Gießdüse auf ein horizontal umlaufendes Gießband aufgegeben wird. Für eine Kühlung des Gießbandes ist unter einem oberen Trum des Gießbandes eine Kühleinrichtung angeordnet. Auf dem gekühlten Gießband erstarrt die aufgegebene Schmelze zu einem Vorband. In dem Bereich zwischen der Gießdüse und dem durcherstarrten Vorband weist die Bandgießanlage eine Einhausung auf, in die ein Gasstrom eingeleitet wird, um für die aufgegebene Schmelze und das erstarrende Vorband eine reduzierende oder oxidierende Atmosphäre oder eine Inertgasatmosphäre zu bilden. Der Gasstrom wird über Düsen, die in einem Deckenelement der Einhausung angeordnet sind, eingeleitet. Um auf die Oberfläche des erstarrenden Vorbandes Einfluss nehmen zu können, wird der Gasstrom in Hinblick auf seine Temperatur und sein Geschwindigkeits- und Druckprofil variiert.

DE 10 2008 031 476 A1 offenbart eine horizontale Bandgießanlage zum Gießen eines Metallbandes, bei der die Schmelze auf ein horizontal umlaufendes Band gegossen wird und daraus erstarrt. Oberhalb des Bandes samt dem darauf als Gießband erstarrenden Metallband ist ein Kühlelement angeordnet, welches sich über nahezu die gesamte Länge des Gießbandes zwischen zwei Führungsrollen zur Umlenkung des umlaufenden Bandes erstreckt.

US 5 074 353 A betrifft eine Kühlvorrichtung, durch die flüssiges Inertgas aus Düsen auf ein abzukühlendes gegossenes Band gesprüht wird.

Es ist allgemein bekannt, dass es zeitweise bei der Herstellung von Vorband in einer Banddicke von 6 bis 25 mm durch eine gegenüber dem gekühlten Gießband geringere Wärmeabfuhr an der Oberseite des Vorbandes zu einer Aufwölbung des gegossenen Vorbandes in seitlichen Randbereichen oder einem stellenweisen Abheben des gegossenen Vorbandes von dem Gießband kommen kann. Die Aufwölbungen und das Abheben bedingen ein inhomogenes Profil des gegossenen Vorbandes und größere Lunker, sowie Risse und Poren, was die Weiterverarbeitung deutlich erschwert und das Ausbringen verringert. Die Risse treten in den Randbereichen des gegossenen Vorbandes vermehrt auf und sind in etwa 30 mm bis 100 mm von dem äußeren Rand entfernt. Des Weiteren findet die Aufwölbung der Randbereiche zu einem Zeitpunkt statt, an dem das gegossene Vorband noch nicht durcherstarrt ist und sich auf der Oberfläche flüssige Restschmelze befindet. Das Aufwölben führt dann dazu, dass die Schmelze sich in Richtung Bandmitte verlagert und dadurch bereits erstarrte Dendriten an die Bandoberfläche treten, an der bis zu diesem Zeitpunkt noch keine Deckelbildung stattgefunden hat. Dies führt zu einer offenen Porosität bevorzugt in den Randbereichen, welche bei der Verarbeitung des Bandes zu Oberflächen- und Gefügefehlern führt. Diese Risse mit Oberflächenkontakt führen ebenso zu Materialfehlern während der Weiterverarbeitung, weshalb das Material besäumt werden muss und die Wirtschaftlichkeit sinkt.

Der vorliegenden Erfindung liegt die Aufgabe zu Grunde, eine Anlage zum horizontalen Bandgießen eines Vorbandes aus Metall zu schaffen, mit der eine verbesserte Qualität des Vorbandes und ein erhöhtes Ausbringen erreicht wird.

Diese Aufgabe wird durch eine Anlage zum horizontalen Bandgießen eines Vorbandes aus Metall mit den Merkmalen des Anspruches 1 gelöst. Vorteilhafte Ausgestaltungen sind in den Ansprüchen 2 bis 9 angegeben

Bei einer Anlage zum horizontalen Bandgießen eines Vorbandes aus Metall wird eine verbesserte Qualität des Vorbandes und ein erhöhtes Ausbringen dadurch erreicht, dass oberhalb des erstarrenden Vorbandes ein Kühlelement zur Kühlung des erstarrenden Vorbandes von oben angeordnet ist. Durch diese verbesserte Kühlung des Vorbandes von oben wird erreicht, dass das erstarrende Vorband gleichmäßiger gekühlt wird und dies zu einer Herabsetzung von lokalen Spannungen im gegossenen Vorband führt. Diese Spannungen werden sonst durch Risse im Randbereich und/oder Verwerfungen des Stranges (U-Form) abgebaut, d.h. die Bandkanten wölben sich aufgrund der schnelleren Wärmeabfuhr und der damit verbundenen Volumenkontraktion des Gefüges an der Bandunterseite und den Bandkanten auf. Insgesamt wird eine Verbesserung der Qualität, der Oberfläche und der Geometrie eines erzeugten Vorbandes erreicht. Auch wird das Ausbringen erhöht und damit verbunden die Wirtschaftlichkeit. Das Kühlelement ist hierbei mit Abstand zu dem erstarrendem Vorband angeordnet und entfaltet seine Kühlwirkung über Aufnahme der von dem Vorband abgestrahlten Wärme. Insgesamt wird eine Ausbildung einer dichten, nicht offenporigen Oberfläche des Vorbandes erreicht.

Im Zusammenhang mit der vorliegenden Erfindung wird unter einem Kühlelement ein sich über eine große Fläche erstreckender Körper verstanden, welcher über seine Fläche die durch Wärmestrahlung vom erstarrenden Vorband abgegebene Wärme aufnimmt. Bevorzugt stimmt somit die Fläche des Kühlelements im Wesentlichen mit der Oberfläche des Gießbandes beziehungsweise der Oberfläche des erstarrenden Vorbandes überein. Es ist selbstverständlich, dass hierbei aus konstruktiven Gründen in Gießrichtung gesehen die Länge des Kühlelements am Beginn und am Ende des Gießbandes kürzer ausfallen kann beziehungsweise muss. Auch kann die Breite des Kühlelements bezogen auf das Gießband in den Randbereichen schmaler ausgebildet sein, um die Kühlwirkung in den Randbereichen zu minimieren. Die Fläche des Kühlelements nimmt somit mindestens 50% vorzugsweise 75% der Oberfläche des Gießbandes beziehungsweise der Oberfläche des erstarrenden Vorbandes ein. Das Kühlelement ist bevorzugt metallisch und quaderförmig, wobei anstatt einer flachen Unterseite auch eine gewölbte Unterseite vorgesehen sein kann. Auch ist das Kühlelement bevorzugt ein Hohlkörper. Das erfindungsgemäße Kühlelement umfasst keine Kühlung des erstarrenden Vorbandes durch Spritzwasserkühlung oder Beschickung mit Gasen. Die Kühlung des erfindungsgemäßen Kühlelementes an sich kann aktiv oder passiv - bevorzugt bei einem Hohlkörper über eine Innenkühlung mit Kühlflüssigkeit - erfolgen, um die aufgenommene Wärme aus dem vergossenen Material abzuführen. Auch eine Spritzwasserkühlung einer Oberseite des Kühlelementes, die Anordnung von Kühlrippen, eine Gaskühlung oder eine Kühlung über natürliche Konvektion sind denkbar.

Erfindungsgemäß ist das Kühlelement als umlaufendes Kühlband oder umlaufende Kühlkette ausgebildet. Die Nutzung der beweglichen Kühlkette oder des beweglichen Kühlbandes als Kühlelement bietet den Vorteil weitgehender Regelmöglichkeiten der Wärmeabfuhr aufgrund der Drehrichtung oder der Geschwindigkeit der Kühlkette oder des Kühlbandes.

Vorzugsweise ist vorgesehen, dass das Kühlelement zumindest im Bereich einer dem erstarrenden Vorband zugewandten Unterseite aus einem Werkstoff mit einer Wärmeleitfähigkeit von größer 100 W/mK (bei 40 °C), insbesondere von größer 180 W/mK (bei 40 °C), hergestellt ist. Als Werkstoffe eignen sich besonders Aluminium, eine Aluminiumlegierung, Kupfer oder eine Kupferlegierung.

In einer alternativen oder zusätzlichen Ausführung ist vorgesehen, dass das Kühlelement im Bereich einer dem erstarrenden Vorband zugewandten Unterseite mit einer Oberflächenstruktur versehen ist und die Oberflächenstruktur vorzugsweise ein Pyramiden-, Rauten-, Sicken- oder Punktmuster mit einer Tiefe von 0,5 bis 5 mm im Sinne von Einprägungen oder Erhebungen aufweist. Hierdurch werden Anlagerungen von Staub an das Kühlelement vermieden oder verringert. Auch die Rückreflektion der Wärmestrahlung wird verringert. Zusätzlich wird der für eine reduzierende, inerte oder auf die chemische Zusammensetzung des vergossenen Stahls angepasste Gießatmosphäre in eine Einhausung eingebrachte Gasstrom - im Gegensatz zu einer glatten Oberfläche - gelenkt.

Eine weitere alternative oder zusätzliche Ausführung sieht vor, dass das Kühlelement im Bereich einer dem erstarrenden Vorband zugewandten Unterseite in Randbereichen mit einer Beschichtung versehen ist, die vorzugsweise BN, ZrO₂, Al₂O₃ oder AIN enthält und besonders vorzugsweise ein feuerfestes Fasermaterial mit einem Al₂O₃-Gehalt von mehr als 50 Gew.-%, insbesondere mit einem Al₂O₃-Gehalt von größer gleich 72 Gew.-%, ist. Hierdurch wird eine Homogenisierung der Abkühlbedingungen über die Bandbreite erreicht und somit eine Verformung des abkühlenden Materials (U-Shape) verhindert.

Noch eine weitere alternative oder zusätzliche Ausführung sieht vor, dass das Kühlelement im Bereich einer dem erstarrenden Vorband zugewandten Unterseite im Querschnitt gesehen in Richtung des erstarrenden Vorband gewölbt ist und die Wölbung in einer Gießrichtung gesehen mittig zum Kühlelement ausgerichtet ist. Die neue Querschnittsform führt auch zu einer Homogenisierung der Abkühlbedingungen über die Brandbreite. Die verringerte Wärmeabfuhr in den Kantenbereichen bewirkt eine Verminderung der Poren- und Lunkerbildung in den Randbereichen.

In einer alternativen oder zusätzlichen Ausführung ist vorgesehen, dass das Kühlelement in Gießrichtung gesehen in einzelne Segmente unterteilt ist, die über eine Breite des Kühlelements mindestens einen Kühlkreislauf aufweisen und die in Gießrichtung gesehen vorzugsweise eine Länge von 15 bis 150 cm aufweisen. Des Weiteren wird die Messtechnik insofern modifiziert, dass in Gießrichtung gesehen der genaue Ort der Erstarrung der Oberfläche des Vorbandes bezogen auf das Gießband durch Auswertung der Kühlwassertemperaturen einzelner Kühlsegmente bestimmt werden kann.

Ferner sieht eine weitere alternative oder zusätzliche Ausführung vor, dass das Kühlelement in einem Abstand von 10 bis maximal 25 mm zur Oberseite des erstarrenden Vorbandes im Bereich einer Mitte des erstarrenden Vorbandes und in einer Gießrichtung gesehen in einem angemessenen Abstand von der Schmelzenaufgabe, vorzugsweise mindestens 0,5 m in Gießrichtung von der Schmelzenaufgabe entfernt, angeordnet ist. Bevorzugt ist in diesem Zusammenhang vorgesehen, dass das Kühlelement zur Einstellung eines Abstandes zwischen einer Unterseite des Kühlelements und einer Oberseite des erstarrenden Vorbandes anhebbar und absenkbar ist.

Hierdurch lässt sich tafelförmiges Vorband mit guter Geometrie und einer verbesserten Oberfläche herstellen. Insbesondere werden Kantenrisse und eine Offenporigkeit der Oberfläche des Vorbandes reduziert beziehungsweise verhindert. Dies bedeutet die Erzeugung eines Vorbandes mit geringeren Fehlern, wodurch ein Ausbringen der horizontalen Bandgießanlage erhöht und damit eine wesentliche Verbesserung von deren Wirtschaftlichkeit erreicht wird.

Da das erzeugte Vorband beziehungsweise Warmband keine Poren im Randbereich und insgesamt wesentlich geringere Kantenfehler aufweist, wird das sonst zumindest teilweise erforderliche Besäumen des Vorbandes beziehungsweise Warmbandes deutlich reduziert und die Wirtschaftlichkeit der Herstellung erhöht.

Insgesamt führt die verminderte Wärmeabfuhr zu einer Verminderung von Bandverwerfungen (beispielsweise die bekannte U-Form) des erzeugten Vorbandes. Diese Bandverwerfungen entstehen unter anderem durch zu hohe lokale Wärmeabfuhr im Bereich der Bandkanten.

Insgesamt kann mit der erfindungsgemäßen horizontalen Bandgießanlage Warmband beziehungsweise Tafelmaterial in der angestrebten Dicke von 6 bis 25 mm (gemessen in der Bandmitte) mit guter Geometrie und verbesserter Oberfläche aus hochmanganhaltigen oder hochaluminiumhaltigen oder hochsiliziumhaltigen Leichtbaustählen, Elektroblechen oder Hadfield-Stahl hergestellt werden.

Nachfolgend wird ein statisch angeordnetes Kühlelement anhand von Zeichnungen näher erläutert. Es zeigen:
- Figur 1: eine schematische Seitenansicht einer horizontalen Bandgießanlage mit einem statischen Kühlelement,
- Figur 2a: einen vertikalen Teil-Querschnitt des Kühlelementes der Bandgießanlage aus Figur 1 in einer ersten Ausführungsform und
- Figur 2b: einen vertikalen Teil-Querschnitt des Kühlelementes in einer zweiten Ausführungsform.

Die in Figur 1 gezeigte schematische Seitenansicht einer horizontalen Bandgießanlage 1 besteht im Wesentlichen aus einem Schmelzgefäß 2, einer Gießdüse 3, einem Gießband 4 und einer Einhausung 5 mit einem Kühlelement 6, das auch als Topcooler bezeichnet werden kann. Über das Schmelzgefäß 2 wird flüssige Schmelze S, insbesondere Metallschmelze, über eine sich hieran anschließende Gießdüse 3 auf das Gießband 4 in Form eines Stranges beziehungsweise erstarrenden Vorbandes V aufgegeben. Hierbei läuft das endlose Gießband 4 in einer Gießrichtung G um eine vordere Umlenkrolle 4a und eine hiervon in Gießrichtung G beabstandete hintere Umlenkrolle 4b um und fördert das erstarrende Vorband V somit in Gießrichtung G. Entsprechenderweise lässt sich das Gießband 4 in ein oberes Trum 4c, auf dem das Vorband V erstarrt und das sich oben zwischen den vorderen und hinteren Umlenkrollen 4a, 4b erstreckt, und ein unteres Trum 4d aufteilen, das sich unten zwischen den vorderen und hinteren Umlenkrollen 4a, 4b erstreckt. Das Gießband 4 verläuft im Bereich des oberen Trums 4c im Wesentlichen horizontal und ist im Bereich des oberen Trums 4c mittels einer Kühlvorrichtung 7 von unten gekühlt, die nahezu das gesamte Obertrum 4c unter Ausnahme kurzer Bereiche am Übergang zu den Umlenkrollen 4a, 4b von unten mit Kühlmittel, vorzugsweise Wasser, beaufschlagt. Aus Gründen der Übersichtlichkeit sind üblicher Weise vorhandene und sich in Gießrichtung G erstreckende Seitenbegrenzungselemente für das auf dem Obertrum 4c erstarrende Vorband V nicht dargestellt. Die Einhausung 5 der horizontalen Bandgießanlage 1 umschließt das erstarrende Vorband V in einem Bereich zwischen der Gießdüse 3 und einem Austritt 5b für das durcherstarrte Vorband V aus der Einhausung 5. Die Einhausung 5 ist in üblicherweise vorgesehen, um die Schmelze S in einer reduzierenden Atmosphäre, einer Inertgasatmosphäre oder einer auf die chemische Zusammensetzung des vergossenen Stahls angepassten Gießatmosphäre, zu vergießen und zu dem Vorband V erstarren zu lassen. Hierfür sind an die Einhausung 5 im Bereich eines oberen und im Wesentlichen sich horizontal erstreckenden Deckenelements 5a eine Gaszuleitung 5c und eine Gasableitung 5d angeschlossen. Die Gaszuleitung 5c befindet sich im Bereich des Austritts 5b und die Gasableitung 5d im Bereich der Gießdüse, so dass das Gas entgegen der Gießrichtung G im Gegenstrom zu dem erstarrenden Vorband V strömt.

Neben der Kühlung des erstarrenden Vorbandes V mit der Kühlvorrichtung 7 von unten, die mit dem erstarrenden Vorband V über das Gießband 4 direkt in Kontakt steht, ist eine zusätzliche Kühlung des erstarrenden Vorbandes V von oben mit einem Kühlelement 6 vorgesehen. Das Kühlelement 6 ist innerhalb der Einhausung 5 und oberhalb des erstarrenden Vorbandes V angeordnet. In Gießrichtung G gesehen erstreckt sich das Kühlelement 6 von einem Bereich, der sich an die Gießdüse 3 anschließt, bis zu einem Bereich in der Nähe des Austritts 5b des Vorbandes V aus der Einhausung 5 und mindestens über die gesamte Breite des erstarrenden Vorbandes V sowie des Gießbandes 4. Das Kühlelement 6 an sich ist ein flacher quaderförmiger Hohlkörper, der von einem Kühlmittel, vorzugsweise Wasser, über eine Zuleitung 6a und Ableitung 6b im Gegenstrom zur Gießrichtung G oder in Gießrichtung G durchströmt wird. Da das Kühlelement 6 in einem vorgewählten Abstand a oberhalb des erstarrenden Vorbandes V angeordnet ist, führt das Kühlelement 6 die von dem erstarrenden Vorband V abgegebene Wärmestrahlung ab und trägt somit zur Kühlung des erstarrenden Vorbandes V von oben bei. Der Abstand a erstreckt sich hierbei lotrecht zwischen der Oberseite des erstarrenden Vorbandes V und der Unterseite 6c des Kühlelements 6.

Für die Herstellung des Kühlelements 6 sind Werkstoffe wie Aluminium, Aluminiumlegierungen, Kupfer oder Kupferlegierung geeignet. Diese Werkstoffe haben eine Wärmeleitfähigkeit von mehr als 100 W/mK (bei 40 °C), vorzugsweise von mehr als 180 W/mK (bei 40 °C).

Insbesondere ist zusätzlich oder alternativ vorgesehen, das Kühlelement 6 an seiner dem erstarrenden Vorband V zugewandten Unterseite 6c mit einer Oberflächenstruktur anstatt mit einer planen Oberfläche zu versehen. Während des Gießprozesses entstehen Stäube, die im Wesentlichen aus Fe-, Mn-, Zn- und Pb-Oxiden sowie geringen Mengen an C und Cl bestehen und sich in Form einer Staubschicht an der Unterseite 6c des Kühlelements 6 absetzen. Da die Staubschicht eine geringere Wärmeleitfähigkeit als das Kühlelement 6 aufweist, wird hierdurch die Kühlleistung des Kühlelements 6 herabgesetzt. Die Oberflächenstruktur der Unterseite 6c wirkt dem Absetzen der Staubschicht entgegen, so dass die Wärmeabfuhr durch die Staubschicht nicht behindert wird. Als Oberflächenstruktur kommen beispielsweise ein Pyramiden-, Rauten-, Sicken- oder Punktmuster mit einer Tiefe von 0,5 bis 5 mm im Sinne von Einprägungen oder Erhebungen in Frage. Die Tiefe von 0,5 bis 5 mm ist hierbei lotrecht auf den nicht mit einer Oberflächenstruktur versehenen Teil der Unterseite 6c des Kühlelements 6 bezogen. Durch die Oberflächenstruktur entstehen kleine Verwirbelungen der Atmosphäre in der Einhausung 5 im Bereich der Kanten der jeweiligen Oberflächenstruktur. Hierdurch wird das gleichmäßige Absetzen der Staubschicht verhindert. Zusätzlich löst sich der Staub, welcher sich in tieferen Bereichen der Oberflächenstruktur sammelt, nach Erreichen einer kritischen Dicke selbsttätig ab und wird mit dem erstarrendem Vorband V ausgefördert beziehungsweise verbrennt. Auch vergrößert die Oberflächenstruktur die Oberfläche der Unterseite 6c insgesamt und somit die Kühlfläche. Ferner bewirkt die Oberflächenstruktur eine Veränderung der Reflektionswinkel in Bezug auf die Wärmestrahlung von dem erstarrenden Vorband. Hierdurch wird die zurückgestrahlte Wärme auf das erstarrende Vorband V um mindestens 5 % verringert, wodurch eine höhere Kühlleistung des Kühlelements 6 erzielt wird. Alternativ ist es möglich, den Gasstrom durch eine Topographie mit Sicken (Längsnuten) zu lenken.

In der Figur 1 ist das Kühlelement 6 als ein einzelnes sich in Gießrichtung G erstreckendes quaderförmiges Hohlelement ausgebildet.

In der Figur 2a ist ein vertikaler Teil-Querschnitt des Kühlelementes 6 der Bandgießanlage 1 in einer ersten Ausführungsform dargestellt. Anstatt einer quaderförmigen Querschnittsform mit einer planen Unterseite 6c ist die Unterseite 6c in der ersten Ausführungsform mit einer Wölbung 6d versehen. Diese Wölbung 6d ist, in Gießrichtung G gesehen und auf eine Mitte m des Kühlelementes 6 bezogen, symmetrisch. Der Abstand a zwischen der Unterseite 6c des Kühlelementes 6 an der Mitte m des Kühlelementes 6 und der Oberfläche des Vorbandes V sowie der Oberseite des Gießbandes 4 ist minimal und steigt jeweils ausgehend von der Mitte m zu der rechten und der linken Seite 6e des Kühlelementes 6 entsprechend dem Krümmungsgrad der Wölbung 6d an. Ausgehend von der Mitte m zu den Seiten 6e hin nimmt der Krümmungsgrad der Wölbung 6d vorzugsweise zu. Zusätzlich endet die Wölbung 6d nicht im Bereich der Seiten 6e des Kühlelementes 6 nach innen mit Abstand hierzu und geht in einer zu dem Gießband 4 parallelen Randabschnitt 6f über, der nicht gewölbt und somit plan ist.

Die Figur 2b zeigt einen vertikalen Teil-Querschnitt des Kühlelementes 6 der Bandgießanlage 1 in einer zweiten Ausführungsform. Die Ausgestaltung der Unterseite 6c des Kühlelementes 6 ist vergleichbar mit der zuvor zu Figur 2a beschriebenen. Der einzige Unterschied besteht darin, dass die Wölbung 6d jeweils bis an die Seiten 6e reicht und somit keine planen Randabschnitte 6f vorhanden sind. Auch hier nimmt, ausgehend von der Mitte m, zu den Seiten 6e hin der Krümmungsgrad der Wölbung 6d vorzugsweise zu.

Die in den Figuren 2a und 2b beschriebenen Querschnittsformen des Kühlelementes 6 haben gemeinsam, dass eine verringerte Wärmeabfuhr in den seitlichen Randbereichen 8 des erstarrenden Vorbandes V - in Gießrichtung G gesehen - sowie eine verbesserte Wärmeabfuhr in der Mitte M des erstarrenden Vorbandes V - in Gießrichtung G gesehen - erfolgt. Hierdurch wird einem etwaigen Aufwölben des Randbereiches 8 des Vorbandes V - sogenannter U-Shape - entgegenwirkt. Die dadurch wärmeren Randbereiche 8 des erstarrenden Vorbandes V verhindern oder verringern eine Verwerfung des Vorbandes V, welche aus einer lokalen Temperaturerhöhung der Unterseite des erstarrenden Vorbandes V aufgrund eines Abhebens des erstarrenden Vorbandes V vom Gießband 4 im Bereich der Mitte M des erstarrenden Vorbandes V resultiert. Ziel ist es, eine Verringerung der Wärmeabfuhr in den Randbereichen 8 in Verbindung mit einer Erhöhung der Wärmeabfuhr in der Mitte M des erstarrenden Vorbandes V zu erreichen. Der minimale Abstand a zwischen Kühlelement 6 und erstarrendem Vorband V, vorzugsweise im Bereich der Mitte M des erstarrenden Vorbandes V, soll 10 bis 35 mm betragen. Der maximale Abstand a, vorzugsweise in den Randbereichen 8 des erstarrenden Vorbandes V, soll 45 bis 80 mm betragen. Um dies zu erreichen, wird die Unterseite 6c des Kühlelements 6, im Querschnitt und in Gießrichtung G gesehen, in einem Bereich um seine Mitte m - wie zuvor beschrieben - nach unten gewölbt, wodurch die Strömungsgeschwindigkeit der Atmosphäre in der Einhausung 5 im Bereich der Mitte M des erstarrenden Vorbandes V steigt und die Strömungsrichtung der Atmosphäre von der Mitte M des erstarrenden Vorbandes V in Richtung der Randbereiche 8 gelenkt wird. Damit wird zusätzlich auch Staubablagerungen im Bereich der Mitte M der Unterseite 6c des Kühlelements 6 entgegengewirkt. Weiterhin positiv führt die Wölbung 6d zu einem verstärkten Absetzen des Staubes in den Randbereichen 8 des Kühlelements 6 und somit vorteilhaft zu einer verringerten Wärmeabfuhr in Randbereichen 8 des erstarrenden Vorbandes V. Außerdem wird ein Risiko, dass ein sich im Randbereich 8 aufwölbendes Vorband V das Kühlelement 6 berührt, verringert.

Auch kann zusätzlich oder alternativ das Kühlelement 6 in einzelne Segmente unterteilt werden, welche über die Breite der Bandgießanlage 1 mindestens einen Kühlkreislauf aufweisen und in Gießrichtung G eine Länge von 15 bis 150 cm aufweisen. Die erstarrte Oberseite des Vorbandes V weist einen im Vergleich zur schmelzflüssigen Oberfläche höheren thermischen Emissionskoeffizienten auf, wodurch die Wärmeabfuhr durch Strahlung ansteigt. Durch die Messung der Kühlwassertemperaturen der einzelnen Segmente und die daraus berechnete aufgenommene Wärmemenge kann verlässlich festgestellt werden, in welchem Bereich oder an welchem Ort der Bandgießanlage 1 die Erstarrung der Oberfläche des erstarrenden Vorbandes V erfolgt. Hierdurch kann die Gießgeschwindigkeit für die jeweiligen Legierungen und Gießdicken optimal angepasst werden, so auch zur exakten Positionierung der Resterstarrung.

Des Weiteren kann zusätzlich oder alternativ eine Beschichtung des Randbereiches 8 des Kühlelements 6 vorgenommen werden. Diese Beschichtung vermindert die Wärmeleitfähigkeit und den Wärmeübergang und/oder den thermischen Absorptionskoeffizienten des Kühlelements 6 von der Oberfläche der Beschichtung in das Kühlelement 6. Beispielsweise kann eine Beschichtung mit spiegelnder Oberfläche vorgesehen werden. Die Wärmeabfuhr kann beispielsweise durch Aufbringen einer Isolierschicht begrenzt werden. Als Beschichtung für die Anwendung bei hohen Temperaturen kommen dabei insbesondere BN (Bornitrid, hexagonal), ZrO₂, Al₂O₃ oder AIN zum Einsatz. Als Isolierschicht in dem Randbereich 8 kommt feuerfestes Fasermaterial, vorzugsweise mit einem Al₂O₃-Gehalt von mehr als 50 Gew.-%, insbesondere mit einem Al₂O₃-Gehalt von ≥ 72 Gew.-%, in Frage. Der Wärmeübergang wird dabei im Vergleich zu den nicht beschichteten Bereichen um mindestens 5 % gesenkt.

Wiederum zusätzlich oder alternativ kann der Abstand a des Kühlelementes 6 zur Oberseite des erstarrenden Vorbandes V im Bereich der Mitte M des Vorbandes V in einem angemessenen Abstand von der Schmelzenaufgabe, vorzugsweise mindestens 0,5 m vom Aufgabepunkt der Schmelze entfernt, auf 10 bis maximal 25 mm verringert werden, wodurch die Gasströmungsgeschwindigkeit der Atmosphäre in der Einhausung 5 im Bereich des abgesenkten Kühlelements 6 erhöht und eine Ablagerung von Oxiden und Stäuben an der Unterseite 6c des Kühlelements 6 zusätzlich vermindert wird. Die Verringerung des Abstands a des Kühlelements 6 kann dabei auch zeitverzögert durch ein Absenken des Kühlelements 6 erst nach Gießbeginn erfolgen, um Anhaftungen infolge von Angießeffekten zu vermeiden und eine bestenfalls konstante Wärmeabfuhr entlang des Vorbandes V in Gießrichtung G zu gewährleisten.

Auch eine zusätzliche oder alternative Lösung sieht vor, die Atmosphäre in der Einhausung 5 in ihrer Strömungsrichtung insofern zu ändern, dass die Atmosphäre entgegengesetzt zur Gießrichtung G eingebracht wird (Gegenstromprinzip) und somit vom Ende der Einhausung 5 im Bereich des Austritts 5b in Richtung der Gießdüse 3 strömt. Damit wird neben der Vermeidung von für die Wärmeabfuhr ungünstigen Strömungsgrenzschichten in Gießrichtung G parallel die Ablagerung einer die Wärmeabfuhr behindernden Staubschicht an der Unterseite 6c des Kühlelements 6, insbesondere im Bereich der Erstarrung der Oberfläche des erstarrenden Vorbandes V, vermindert.

Derartige horizontale Bandgießanlagen 1 eignen sich besonders zur Erzeugung von endabmessungsnahem Vorband mit Banddicken im Bereich von 6 bis 25 mm (gemessen in der Bandmitte) aus hochmanganhaltigen oder hochaluminiumhaltigen oder hochsiliziumhaltigen Leichtbaustählen, Elektroblechen oder Hadfield-Stahl. Unter einem Hadfield-Stahl wird im Allgemeinen ein Mangan-Hartstahl verstanden mit Kohlenstoff von 1 bis 1,3 Gew.-% und mit Mangan von 11 bis 13 Gew.-%.

In dem vorliegenden Ausführungsbeispiel ist das Kühlelement 6 als ein einzelnes sich in Gießrichtung G erstreckendes quaderförmiges Hohlelement ausgebildet. Grundsätzlich ist es möglich, in Gießrichtung G gesehen das Kühlelement 6 in mehrere aufeinander folgende Segmente aufzuteilen. Auch kann das Kühlelement 6 als Deckenelement 5a der Einhausung 5 ausgebildet sein.

Erfindungsgemäß ist das Kühlelement als umlaufende Kühlkette oder umlaufendes Kühlband ausgebildet. Genauso wie das statische Kühlelement 6 sind die umlaufende Kühlkette oder das umlaufende Kühlband hierbei mit diskretem Abstand zu dem erstarrenden Vorband V angeordnet und entfalten ihre Kühlwirkung über Aufnahme der von dem Vorband V abgestrahlten Wärme. Vorzugsweise ist die Breite der Kühlkette oder des Kühlbandes etwas geringer als die Breite des gegossenen Vorbandes V und die Kühlkette oder das Kühlband werden parallel zu dem Gießband 4 und/oder in beziehungsweise entgegen der Gießrichtung G bewegt. Auf eine aktive Kühlung der Kühlkette oder des Kühlbandes mit Kühlflüssigkeit kann bei ausreichender Wärmekapazität - abhängig vom Werkstoff sowie Volumen/Masse der Kühlkette oder des Kühlbandes - verzichtet werden. Eine Abkühlung des Kühlelements 6 erfolgt bei Rückführung der Kühlkette oder des Kühlbandes auf der dem erstarrenden Vorband V abgewandten Seite. Alternativ zur Kühlung durch Wärmestrahlung kann eine Spritz- oder Sprühwasserkühlung während der Rückführung der Kühlkette oder des Kühlbandes eingesetzt werden, um die Wärme aus der Kühlkette oder dem Kühlband abzuführen. Eine Reinigung des Kühlelements 6 kann ebenso bei Rückführung der Kühlkette oder des Kühlbandes auf der dem erstarrenden Vorband V abgewandten Seite erfolgen. Das eingesetzte Kühlband kann eine Dicke zwischen 2 und 15 mm aufweisen.

### Bezugszeichenliste

1 horizontale Bandgießanlage
2 Schmelzgefäß
3 Gießdüse
4 Gießband
4a vordere Umlenkrolle
4b hintere Umlenkrolle
4c oberes Trum
4d unteres Trum
5 Einhausung
5a Deckenelement
5b Austritt
5c Gaszuleitung
5d Gasableitung
6 Kühlelement
6a Zuleitung
6b Ableitung
6c Unterseite
6d Wölbung
6e Seite
6f Randabschnitt
7 Kühlvorrichtung
8 Randbereich
a Abstand
m Mitte
G Gießrichtung
M Mitte
S Schmelze
V Vorband

## Patentansprüche

1. Anlage zum horizontalen Bandgießen eines Vorbandes (V) aus Metall, wobei oberhalb des erstarrenden Vorbandes (V) ein Kühlelement (6), mit Abstand zu dem erstarrendem Vorband, zur Kühlung des erstarrenden Vorbandes (V) von oben angeordnet ist, **dadurch gekennzeichnet, dass** das Kühlelement (6) als umlaufendes Kühlband oder Kühlkette ausgeführt ist.

2. Anlage nach Anspruch 1, **dadurch gekennzeichnet, dass** das Kühlelement (6) zumindest im Bereich einer dem erstarrenden Vorband (V) zugewandten Unterseite (6c) aus einem Werkstoff mit einer Wärmeleitfähigkeit von größer 100 W/mK (bei 40 °C), insbesondere von größer 180 W/mK (bei 40 °C), hergestellt ist.

3. Anlage nach Anspruch 2, **dadurch gekennzeichnet, dass** der Werkstoff Aluminium, eine Aluminiumlegierung, Kupfer oder eine Kupferlegierung ist.

4. Anlage nach einem oder mehreren der Ansprüche 1 bis 3, **dadurch gekennzeichnet, dass** das Kühlelement (6) im Bereich einer dem erstarrenden Vorband (V) zugewandten Unterseite (6c) mit einer Oberflächenstruktur versehen ist und die Oberflächenstruktur vorzugsweise ein Pyramiden-, Rauten-, Sicken- oder Punktmuster mit einer Tiefe von 0,5 bis 5 mm im Sinne von Einprägungen oder Erhebungen aufweist.

5. Anlage nach einem oder mehreren der Ansprüche 1 bis 4, **dadurch gekennzeichnet, dass** das Kühlelement (6) im Bereich einer dem erstarrenden Vorband (V) zugewandten Unterseite (6c) im Randbereich mit einer Beschichtung versehen ist, die vorzugsweise BN, ZrO₂, Al₂O₃ oder AIN enthält und besonders vorzugsweise ein feuerfestes Fasermaterial mit einem Al₂O₃-Gehalt von mehr als 50 Gew.-%, insbesondere mit einem Al₂O₃-Gehalt von größer gleich 72 Gew.-%, ist.

6. Anlage nach einem der Ansprüche 1 bis 5, **dadurch gekennzeichnet, dass** das Kühlelement (6) im Bereich einer dem erstarrenden Vorband (V) zugewandten Unterseite (6c) im Querschnitt gesehen in Richtung des erstarrenden Vorband (V) gewölbt ist und die Wölbung in einer Gießrichtung (G) gesehen mittig zum Kühlelement (6) ausgerichtet ist.

7. Anlage nach einem der Ansprüche 1 bis 6, **dadurch gekennzeichnet, dass** das Kühlelement (6) in einer Gießrichtung (G) gesehen in einzelne Segmente unterteilt ist, die über eine Breite des Kühlelements (6) mindestens einen Kühlkreislauf aufweisen und die in Gießrichtung (G) gesehen vorzugsweise eine Länge von 15 bis 150 cm aufweisen.

8. Anlage nach einem der Ansprüche 1 bis 7, **dadurch gekennzeichnet, dass** das Kühlelement (6) in einem Abstand (a) von 10 bis maximal 25 mm zur Oberseite des erstarrenden Vorbandes (V) im Bereich einer Mitte (M) des erstarrenden Vorbandes (V) und in einer Gießrichtung (G) gesehen in einem angemessenen Abstand von der Schmelzenaufgabe, vorzugsweise mindestens 0,5 m von der Schmelzenaufgabe, angeordnet ist.

9. Anlage nach einem der Ansprüche 1 bis 8, **dadurch gekennzeichnet, dass** das Kühlelement (6) zur Einstellung eines Abstandes (a) zwischen einer Unterseite (6c) des Kühlelements (6) und einer Oberseite des erstarrenden Vorbandes (V) anhebbar ist.

## Claims

1. Installation for horizontal strip casting of a pre-strip (V) of metal, wherein a cooling element (6) for cooling the hardening pre-strip (V) from above is arranged above the hardening pre-strip (V) at a spacing from the hardening pre-strip, **characterised in that** the cooling element (6) is configured as an encircling cooling belt or cooling chain.

2. Installation according to claim 1, **characterised in that** the cooling element (6) at least in the region of a lower side (6c) facing the hardening pre-strip (V) is produced from a material with a thermal conductivity greater than 100 W/mK (at 40° C), particularly greater than 180 W/mK (at 40° C).

3. Installation according to claim 2, **characterised in that** the material is aluminium, an aluminium alloy, copper or a copper alloy.

4. Installation according to one or more of claims 1 to 3, **characterised in that** the cooling element (6) is provided with a surface structure in the region of a lower side (6c) facing the hardening pre-strip (V) and the surface structure preferably has a pyramidal, lozenge, bead or dot pattern with a depth of 0.5 to 5 millimetres in the sense of impressions or elevations.

5. Installation according to one or more of claims 1 to 4, **characterised in that** the cooling element (6) is provided in the edge zone in the region of a lower side (6c) facing the hardening pre-strip (V) with a coating which preferably contains BN, ZrO₂, Al₂O₃ or AIN and, in particular, preferably is a refractory fibre material with an Al₂O₃ content of more than 50 weight %, particularly with an Al₂O₃ content greater than or equal to 72 weight %.

6. Installation according to any one of claims 1 to 5, **characterised in that** the cooling element (6) as seen in cross-section in the direction of the hardening pre-strip (V) is arched in the region of a lower side (6c) facing the hardening pre-strip (V) and the arching as seen in casting direction (G) is oriented centrally with respect to the cooling element (6).

7. Installation according to any one of claims 1 to 6, **characterised in that** the cooling element (6) as seen in casting direction (G) is divided into individual segments which have at least one cooling circuit over a width of the cooling element (6) and which as seen in casting direction (G) preferably have a length of 15 to 150 centimetres.

8. Installation according to any one of claims 1 to 7, **characterised in that** the cooling element (6) is arranged at a spacing (a) of 10 to at most 25 millimetres from the upper side of the hardening pre-strip (V) in the region of a centre (M) of the hardening pre-strip (V) and, as seen in casting direction (G), at an appropriate spacing from the melt delivery, preferably at least 0.5 metres from the melt delivery.

9. Installation according to any one of claims 1 to 8, **characterised in that** the cooling element (6) can be raised for setting a spacing (a) between a lower side (6c) of the cooling element (6) and an upper side of the hardening pre-strip (V).

## Revendications

1. Installation destinée à une coulée horizontale en bande d'une amorce de démarrage (V) en métal ; dans laquelle est disposé, au-dessus de l'amorce de démarrage (V) qui doit faire l'objet d'une solidification, un élément de refroidissement (6) situé à distance de l'amorce de démarrage (V) qui doit faire l'objet d'une solidification, destiné au refroidissement de l'amorce de démarrage (V) qui doit faire l'objet d'une solidification à partir du haut, **caractérisé en ce que** l'élément de refroidissement (6) est réalisé sous la forme d'une chaîne de refroidissement ou d'une bande de refroidissement de configuration circonférentielle.

2. Installation selon la revendication 1, **caractérisée en ce que** l'élément de refroidissement (6) est fabriqué, au moins dans la zone d'un côté inférieur (6c) qui est orienté dans la direction de l'amorce de démarrage (V) qui doit faire l'objet d'une solidification, à partir d'un matériau dont la conductivité thermique est supérieure à 100 W/mK (à 40 °C), en particulier supérieure à 180 W/mK (à 40 °C).

3. Installation selon la revendication 2, **caractérisée en ce que** le matériau représente de l'aluminium, un alliage à base d'aluminium, du cuivre ou un alliage à base de cuivre.

4. Installation selon une ou plusieurs des revendications 1 à 3, **caractérisée en ce que** l'élément de refroidissement (6) est muni, dans la zone d'un côté inférieur (6c) qui est orienté dans la direction de l'amorce de démarrage (V) qui doit faire l'objet d'une solidification, d'une structure superficielle et la structure superficielle présente de préférence un motif de pyramides, de losanges, de nervures ou de points, avec une profondeur de 0,5 à 5 mm dans le sens d'estampages ou de bossages.

5. Installation selon une ou plusieurs des revendications 1 à 4, **caractérisée en ce que** l'élément de refroidissement (6) est muni, dans la zone d'un côté inférieur (6c) qui est orienté dans la direction de l'amorce de démarrage (V) qui doit faire l'objet d'une solidification, dans la partie périphérique d'une enduction qui contient de préférence du BN, du ZrO₂, du Al₂O₃ ou du AIN, et en particulier de préférence d'un matériau fibreux réfractaire dont la teneur en Al₂O₃ est supérieure à 50 % en poids, en particulier dont la teneur en Al₂O₃ est supérieure ou égale à 72 % en poids.

6. Installation selon l'une quelconque des revendications 1 à 5, **caractérisée en ce que** l'élément de refroidissement (6), dans la zone d'un côté inférieur (6c) qui est orienté dans la direction de l'amorce de démarrage (V) qui doit faire l'objet d'une solidification, est bombé en section transversale lorsqu'on regarde dans la direction de l'amorce de démarrage (V) qui doit faire l'objet d'une solidification et le bombement est orienté, lorsqu'on regarde dans une direction de coulée (G), en position centrale par rapport à l'élément de refroidissement (6).

7. Installation selon l'une quelconque des revendications 1 à 6, **caractérisée en ce que** l'élément de refroidissement (6) est subdivisé, lorsqu'on regarde dans une direction de coulée (G), en segments individuels qui présentent, sur une largeur de l'élément de refroidissement (6), au moins un circuit de refroidissement, et qui présentent, lorsqu'on regarde dans une direction de coulée (G), une longueur de 15 à 150 cm.

8. Installation selon l'une quelconque des revendications 1 à 7, **caractérisée en ce que** l'élément de refroidissement (6) est disposé à une distance (a) allant de 10 à maximum 25 mm par rapport au côté supérieur de l'amorce de démarrage (V) qui doit faire l'objet d'une solidification, dans la zone d'un centre (M) de l'amorce de démarrage (V) qui doit faire l'objet d'une solidification, et, lorsqu'on regarde dans une direction de coulée (G), à une distance appropriée en fonction de l'objet de mise en fusion, de préférence à au moins 0,5 m, en fonction de l'objet de mise en fusion.

9. Installation selon l'une quelconque des revendications 1 à 8, **caractérisée en ce que** l'élément de refroidissement (6) peut être soulevé à des fins de réglage d'une distance (a) entre un côté inférieur (6c) de l'élément de refroidissement (6) et un côté supérieur de l'amorce de démarrage (V) qui doit faire l'objet d'une solidification.
